# EUROPÄISCHE PATENTSCHRIFT

(11) **EP 4 182 602 B1**
(45) Veröffentlichungstag und Bekanntmachung des Hinweises auf die Patenterteilung: **28.08.2024**
(21) Anmeldenummer: 21745938.7
(22) Anmeldetag: 08.07.2021
(51) Int. Cl.: F17D 1/04

(54) **VERFAHREN UND SYSTEM ZUR BESTIMMUNG UND VERWENDUNG EINER GASBESCHAFFENHEIT IN EINEM GASNETZABSCHNITT**
METHOD AND SYSTEM FOR DETERMINING AND USING A GAS QUALITY IN A GAS NETWORK SECTION
PROCÉDÉ ET SYSTÈME DE DÉTERMINATION ET D'UTILISATION DE LA CONSTITUTION DU GAZ DANS UNE SECTION DE RÉSEAU DE GAZ

(30) Priorität: 17.07.2020 DE 102020118970
(43) Veröffentlichungstag der Anmeldung: 24.05.2023
(73) Patentinhaber: Viessmann Climate Solutions SE, 35108 Allendorf (DE)
(72) Erfinder: SPITTLER, Dirk, 35096 Weimar (DE)
(74) Vertreter: MERH-IP Matias Erny Reichl Hoffmann Patentanwälte PartG mbB
(86) Internationale Anmeldenummer: PCT/EP2021/069031
(87) Internationale Veröffentlichungsnummer: WO 2022/013064

(56) Entgegenhaltungen:
- EP-A1- 2 450 704
- EP-A1- 3 287 750
- DE-A1- 10 220 774
- US-A1- 2017 321 898

## Beschreibung

### TECHNISCHES FELD

Die Erfindung betrifft ein Verfahren und ein System zur Bestimmung einer Gasbeschaffenheit in einem Gasnetzabschnitt zur Regelung von Verbrauchern und/oder Erzeugern in dem Gasnetzabschnitt, wobei die Gasbeschaffenheit für den Gasnetzabschnitt auf einfache Weise in Echtzeit ermittelt werden kann und die Regelung der Verbraucher und/oder Erzeuger in dem Gasnetzabschnitt daran angepasst werden kann.

### TECHNISCHER HINTERGRUND

Eine Aufgabe der Erfindung ist es, ein Verfahren und ein System bereitzustellen, welches ermöglicht, eine Gasbeschaffenheit, insbesondere im Hinblick auf die Konzentration eines Zusatzgases und/oder eines Brennwertes, in einem Gasnetzabschnitt auf einfache Weise in Echtzeit zu bestimmen und die Regelung von Verbrauchern und/oder Erzeugern in dem Gasnetzabschnitt an die ermittelte Gasbeschaffenheit anzupassen.

Zusatzgase können je nach ihrer Art und ihrem Anteil die Beschaffenheit des im Gasnetz geführten Gases stark beeinflussen und damit auch den Betrieb von Geräten, d.h. Verbrauchern und Erzeugern, wie beispielsweise Gasbrennern, Brennstoffzellenmodulen und Elektrolyseuren. Der Anteil eines Zusatzgases im Brenngas kann dabei in Gasnetzabschnitten sowohl regional spezifisch, als auch zeitabhängig stark schwanken.

Motiviert durch eine langfristige Einsparung an CO₂-Emissionen, ist beispielsweise die Einspeisung klimaneutral erzeugten Wasserstoffs als Zusatzgas im bestehenden Erdgasnetz mit Volumenanteilen von bis zu 40 Vol.-% geplant.

Die Kenntnis und die Kommunikation einer Gasbeschaffenheit innerhalb eines Gasnetzabschnitts ist daher für den sicheren Betrieb und die effiziente Regelung der an diesen Gasnetzabschnitt angeschlossenen Verbraucher und Erzeuger unabdingbar.

Die EP 2 450 704 B1 beschreibt beispielsweise ein Verfahren zur Bestimmung des Brennwertes von Brenngas, insbesondere von Erdgas, in Gasnetzen, insbesondere in Regional- oder Verteilnetzen mit mindestens zwei Einspeisestellen, einer Mehrzahl von Netzknoten und mehreren Ausspeisestellen, wobei a) die Brennwerte und Mengen an den Einspeisestellen des Gasnetzes gemessen werden, b) die Mengen an den Ausspeisestellen des Gasnetzes auf Basis von Lastprofilen gemäß entsprechender Gleichungen geschätzt und summiert werden, c) die jeweils ermittelten Werte zusammen mit topologischen Daten des Gasnetzes einer Auswerteeinheit zugeführt und die Brennwerte an mindestens einer Ausspeisestelle rechnerisch bestimmt werden.

Die EP 3 287 750 B1 beschreibt beispielsweise ein Gaszählersystem und ein Heizwertschätzverfahren. Das Gaszählersystem ist dazu eingerichtet, einen Heizwert eines Gases zu schätzen, das einen ersten Gaszähler passiert, und einen Heizwert eines Gases zu schätzen, das einen zweiten Gaszähler passiert, der getrennt von dem ersten Gaszähler bereitgestellt ist. Die Schätzung basiert auf dem Heizwert des Gases des ersten Gaszählers, welcher in Bezug auf den zweiten Gaszähler entlang einer Gasversorgungsleitung in einem vorbestimmten Abstand angeordnet ist.

Die DE 10 2018 106 576 A1 beschreibt beispielsweise ein Verfahren zum Bestimmen eines Gasverbrauchs bei wechselnder Gasbeschaffenheit in einem Gasnetz, mit wenigstens einer Zählereinrichtung zur Erfassung zumindest eines Gasvolumenstroms, wobei eine oder mehrere lokale Gaseinspeisungspunkte im Gasnetz vorgesehen sind. Zumindest eine aktuelle Gasbeschaffenheit wird in einem Netzabschnitt des Gasnetzes bestimmt, wobei wenigstens eine Verbrauchsstelle im Netzabschnitt einen Gasvolumenstrom entnimmt. Zumindest die aktuelle Gasbeschaffenheit des Gases im Netzabschnitt wird an eine Datenzentrale übermittelt. Ein Verbrauch an Gasvolumenstrom der wenigstens einen Verbrauchsstelle wird mit deren Zählereinrichtung bestimmt. Der aktuelle Verbrauch wird anhand zeitgenauer Zählermesswerte der Zählereinrichtung an die Datenzentrale übermittelt. Der aktuelle Brennwert wird anhand der Gasbeschaffenheit im Netzabschnitt bestimmt und zumindest die zeitgenauen Brennwerte werden mit den Zählermesswerten der Verbrauchsstelle verknüpft.

Und die FR 3 030 034 A1 beschreibt beispielsweise einen Gaszähler zur Kundeninstallation eines Gasverteilungsnetzes, umfassend eine Leitung mit einer Gaseinlassöffnung und einer Gasauslassöffnung, eine Einheit zum Messen einer in der Leitung zirkulierenden Gasmenge, eine Analyseeinheit für das in dem Kanal strömende Gas, um zumindest eine Teilzusammensetzung davon zu bestimmen, und eine Datenübertragungseinheit, die mit der Analyseeinheit verbunden und angeordnet ist, um eine Kennung und Analysedaten zu übertragen, und mindestens eine vom Messgerät getrennte Datenerfassungseinheit.

### LÖSUNG DES PROBLEMS

Die oben genannte Aufgabe wird mit den Merkmalen des unabhängigen Anspruchs 1 und des nebengeordneten Anspruchs 16 gelöst. Die abhängigen Ansprüche sind auf besondere Ausführungsformen der Erfindung gerichtet.

Ein erfindungsgemäßes Verfahren zur Bestimmung einer Gasbeschaffenheit in einem Gasnetzabschnitt zur Regelung von Verbrauchern und/oder von Erzeugern in dem Gasnetzabschnitt umfasst den Schritt a) des Bestimmens einer Gasbeschaffenheit durch mindestens einen Verbraucher oder mindestens einen Erzeuger in dem Gasnetzabschnitt.

Die hierin verwendeten Begriffe Verbraucher und Erzeuger beziehen sich dabei auf den Verbrauch von Gas aus einem Gasnetzabschnitt, oder entsprechend das Erzeugen von Gas. Verbraucher können daher beispielsweise Gasbrenner oder Brennstoffzellenmodule sein, Erzeuger können beispielsweise Elektrolyseure oder Module zur Methanisierung sein. Im Folgenden wird ebenfalls der Begriff "Gerät" verwendet, welcher sich sowohl auf einen Verbraucher, als auch auf einen Erzeuger bezieht.

Das Bestimmen der Gasbeschaffenheit in Schritt a) erfolgt dabei direkt durch den mindestens einen Verbraucher oder den mindestens einen Erzeuger anhand interner Messsensorik. Der Betriebszustand, in welchem die Gasbeschaffenheit durch den mindestens einen Verbraucher oder den mindestens einen Erzeuger bestimmt wird, ist dabei erfindungsgemäß nicht eingeschränkt. Die Gasbeschaffenheit kann beispielweise in einem Kalibrationsmodus bestimmt werden. In einer bevorzugten Ausführungsform kann in Schritt a) die Gasbeschaffenheit jedoch während eines Betriebs des mindestens einen Verbrauchers oder des mindestens einen Erzeugers bestimmt werden.

Die Methode zur Bestimmung der Gasbeschaffenheit ist dabei erfindungsgemäß nicht eingeschränkt und wird sich nach der Art und Ausgestaltung des mindestens einen Verbrauchers oder des mindestens einen Erzeugers richten.

Ist der mindestens eine Verbraucher beispielsweise ein Gasbrenner, so kann die Gasbeschaffenheit beispielsweise anhand einer Bestimmung einer Flammentemperatur ermittelt werden. Die Flammentemperatur kann dabei beispielsweise unter Ausnutzung des glühelektrischen Effekts an der Zündelektrode (Temperatur der Flamme an der Zündelektrode) bestimmt werden, wie beispielsweise in der EP 2 549 187 B1 beschrieben.

Jedenfalls ermöglicht das erfindungsgemäße Verfahren auf zusätzliche Messpunkte und Messgeräte zur Bestimmung einer Gasbeschaffenheit in einem Gasnetzabschnitt verzichten zu können.

Der Begriff Gasbeschaffenheit ist hierin breit auszulegen. Gasbeschaffenheit kann sich grundsätzlich auf alle Eigenschaften des in einem Gasnetzabschnitt geführten Gases beziehen. In einer bevorzugten Ausführungsform kann das Bestimmen der Gasbeschaffenheit in Schritt a) jedoch insbesondere das Bestimmen einer Konzentration eines Zusatzgases und/oder das Bestimmen eines Brennwerts umfassen.

Der Begriff Zusatzgas bezieht sich hierin auf jedwede anteilige, gasförmige Beimengung zum in einem Gasnetzabschnitt geführten Grundgas (Erdgas).

Die Art des Zusatzgases ist dabei erfindungsgemäß nicht eingeschränkt. In einer bevorzugten Ausführungsform kann das Zusatzgas ausgewählt sein aus einer Gruppe bestehend aus Wasserstoff, Stickstoff, Methan, Schwefel, Kohlenstoffmonoxid, Kohlenstoffdioxid und Propan. In einer besonders bevorzugten Ausführungsform kann das Zusatzgas aber insbesondere Wasserstoff sein.

Das erfindungsgemäße Verfahren umfasst weiterhin den Schritt b) des Übermittelns der in Schritt a) bestimmten Gasbeschaffenheit und von Positionsdaten des mindestens einen Verbrauchers oder des mindestens einen Erzeugers in Echtzeit an eine zentrale Einheit.

Der Begriff Echtzeit ist hierin breit auszulegen. Echtzeit bedeutet hierin die zeitliche Verzögerung, die zwischen der Übermittlung der Gasbeschaffenheit an die zentrale Einheit und des Ausgebens der Gasbeschaffenheit an mindestens einen weiteren Verbraucher oder mindestens einen weiteren Erzeuger in dem Gasnetzabschnitt liegt, so dass der mindestens eine weitere Verbraucher oder der mindestens eine weitere Erzeuger anhand der durch die zentrale Einheit ausgegebenen Gasbeschaffenheit geregelt werden kann.

Zentrale Einheit bedeutet hierin eine Einheit zur Übermittlung (senden und empfangen), Speicherung und Verarbeitung von Daten. Eine zentrale Einheit kann also beispielsweise eine Leitwarte, ein Server oder eine Cloud sein. Verbraucher und/oder Erzeuger in einem Gasnetzabschnitt können dabei vorteilhaft mit der zentralen Einheit ein Netzwerk bilden. Alternativ, oder zusätzlich hierzu kann eine zentrale Einheit auch mit mehreren Netzwerken oder auch Clustern von Verbrauchern und/oder Erzeugern verbunden sein. Die Netzwerke oder Cluster können dabei beispielsweise unterschiedlichen, regional spezifischen Gasnetzabschnitten zugeordnet sein.

Zusätzlich zu der in Schritt a) bestimmten Gasbeschaffenheit werden in Schritt b) des erfindungsgemäßen Verfahrens auch Positionsdaten des mindestens einen Verbrauchers oder des mindestens einen Erzeugers an die zentrale Einheit übermittelt. In einer bevorzugten Ausführungsform können die Positionsdaten anonymisiert sein. Anonymisiert kann beispielsweise bedeuten, dass lediglich die Zuordnung eines Gasanschlusses zu einem Bereich des Gasnetzabschnitts als Positionsdaten übermittelt werden.

Das erfindungsgemäße Verfahren umfasst weiterhin den Schritt c) des Bestimmens der Gasbeschaffenheit in dem Gasnetzabschnitt durch die zentrale Einheit basierend auf der übermittelten Gasbeschaffenheit und den Positionsdaten. Dies kann beispielsweise durch die Verbindung der durch den mindestens einen Verbraucher oder den mindestens einen Erzeuger bestimmten Gasbeschaffenheit mit den übermittelten Positionsdaten erfolgen.

In einer bevorzugten Ausführungsform können in der zentralen Einheit zusätzlich Informationen über eine Beschaffenheit des Gasnetzabschnitts gespeichert sein. Dann kann in Schritt c) das Bestimmen der Gasbeschaffenheit unter Berücksichtigung der Informationen über die Beschaffenheit des Gasnetzabschnitts erfolgen. Informationen über die Beschaffenheit des Gasnetzabschnitts können beispielsweise Informationen über die Gruppierung von Geräten, d.h. Verbrauchern und/oder Erzeugern, in dem Gasnetzabschnitt sein.

Das erfindungsgemäße Verfahren umfasst weiterhin den Schritt d) des Ausgebens der Gasbeschaffenheit in dem Gasnetzabschnitt durch die zentrale Einheit an mindestens einen weiteren Verbraucher oder mindestens einen weiteren Erzeuger in dem Gasnetzabschnitt. Auf diese Weise können Geräte in dem Gasnetzabschnitt indirekt auf die Messwerte anderer Geräte in demselben Gasnetzabschnitt zurückgreifen und somit auf eine eigene Bestimmung oder sogar auf eine eigene Messsensorik verzichten.

Und das erfindungsgemäße Verfahren umfasst den Schritt e) des Anpassens einer Regelung des mindestens einen weiteren Verbrauchers oder des mindestens einen weiteren Erzeugers in dem Gasnetzabschnitt anhand der ausgegebenen Gasbeschaffenheit.

In einer weiteren bevorzugten Ausführungsform kann das Anpassen der Regelung des mindestens einen weiteren Verbrauchers oder des mindestens einen weiteren Erzeugers in Schritt e) umfassen: Ableiten einer Regelgröße für die Nutzung durch den mindestens einen weiteren Verbraucher oder den mindestens einen weiteren Erzeuger anhand der ausgegebenen Gasbeschaffenheit. Auf diese Weise können Geräte mit einer Einrichtung zur Übermittlung von Daten (IP-Schnittstelle) ohne Messsensorik ihr Regelverhalten an die Gasbeschaffenheit, insbesondere die Wasserstoffkonzentration, in ihrem Gasnetzabschnitt durch das Ableiten einer entsprechenden Regelgröße für die Nutzung anpassen.

In einer besonders bevorzugten Ausführungsform kann der mindestens eine weitere Verbraucher ein Gasbrenner sein, und die Regelgröße für die Nutzung kann eine Regelgröße zur Verbrennung sein.

In einer überdies bevorzugten Ausführungsform kann das Anpassen der Regelung des mindestens einen weiteren Verbrauchers oder des mindestens einen weiteren Erzeugers in Schritt e) umfassen: Abschalten des mindestens einen weiteren Verbrauchers bei Überschreiten oder Unterschreiten eines internen Grenzwertes durch die ausgegebene Gasbeschaffenheit.

In einer weiteren bevorzugten Ausführungsform kann das Anpassen der Regelung des mindestens einen weiteren Verbrauchers oder des mindestens einen weiteren Erzeugers in Schritt e) umfassen: Abgleichen von internen Messwerten des mindestens einen weiteren Verbrauchers oder des mindestens einen weiteren Erzeugers mit der ausgegebenen Gasbeschaffenheit zur Detektion und/oder Kompensation von Abweichungen interner Messsensorik. Auf diese Weise können Geräte die durch die zentrale Einheit bestimmte und ausgegebene Gasbeschaffenheit nutzen, um ihre eigene interne Messsensorik zu korrigieren oder abzugleichen.

In einer weiteren bevorzugten Ausführungsform kann das Anpassen der Regelung des mindestens einen weiteren Verbrauchers oder des mindestens einen weiteren Erzeugers in Schritt e) umfassen: Stabilisieren der Gasbeschaffenheit im Gasnetzabschnitt durch den mindestens einen weiteren Erzeuger bei Überschreiten eines festgelegten Grenzwertes für den Gasnetzabschnitt durch die ausgegebene Gasbeschaffenheit. Auf diese Weise ist es beispielsweise möglich, stabil hohe Wasserstoffkonzentrationen im Gasnetzabschnitt bereitzustellen.

In einer überdies bevorzugten Ausführungsform kann das Verfahren zusätzlich den Schritt umfassen: Anpassen von Wartungsintervallen des mindestens einen weiteren Verbrauchers oder des mindestens einen weiteren Erzeugers anhand der ausgegebenen Gasbeschaffenheit. Auf diese Weise können beispielsweise Wartungsdienstleister bei Übermittlung der Gasbeschaffenheit in dem Gasnetzabschnitt Wartungsintervalle der Geräte über eine Wartungssoftware extern anpassen.

In einer überdies bevorzugten Ausführungsform kann die Gasbeschaffenheit in Schritt a) durch zwei oder mehr Verbraucher oder Erzeuger bestimmt werden und in Schritt b) können die Gasbeschaffenheiten dann jeweils zusammen mit den zugehörigen Positionsdaten in Echtzeit an die zentrale Einheit übermittelt werden. Aus den übermittelten Gasbeschaffenheiten und Positionsdaten kann dann in Schritt c) eine gemittelte Gasbeschaffenheit in dem Gasnetzabschnitt bestimmt werden. Auf diese Weise kann durch die zwei oder mehr Verbraucher oder Erzeuger eine hohe Datenbasis generiert werden, die aufgrund der Mittelung der individuell bestimmten Gasbeschaffenheiten eine genaue Bestimmung der Gasbeschaffenheit in dem Gasnetzabschnitt ermöglicht.

In einer weiteren bevorzugten Ausführungsform kann das Verfahren dann zusätzlich den Schritt umfassen: Bestimmen einer Differenz der in Schritt b) übermittelten Gasbeschaffenheiten anhand eines festgelegten Grenzwertes und, bei Überschreiten oder Unterschreiten des festgelegten Grenzwertes, Ausgeben einer Fehlermeldung. Auf diese Weise kann vorteilhaft eine fehlerhafte Messsensorik der zwei oder mehr Verbraucher oder Erzeuger festgestellt werden. Die zentrale Einheit kann daher bei Überschreiten oder Unterschreiten des festgelegten Grenzwertes eine Fehlermeldung an den entsprechenden Verbraucher oder Erzeuger ausgeben. Der festgelegte Grenzwert kann vorzugsweise eine maximale Abweichung von 10% zwischen den übermittelten Gasbeschaffenheiten festlegen, besonders bevorzugt von 5%.

In einer weiteren bevorzugten Ausführungsform kann in Schritt d) die Gasbeschaffenheit ebenso an zwei oder mehr weitere Verbraucher oder Erzeuger in dem Gasnetzabschnitt ausgegeben werden, wobei dann in Schritt e) die Regelungen der zwei oder mehr Verbraucher oder Erzeuger in dem Gasnetzabschnitt anhand der ausgegebenen Gasbeschaffenheit angepasst werden können.

Das erfindungsgemäße Verfahren kann sowohl einmal, als auch mehrfach durchgeführt werden. Die Anzahl und die Zeitintervalle, in welchen das erfindungsgemäße Verfahren durchgeführt wird, sind nicht eingeschränkt und richten sich nach den regional spezifischen Gegebenheiten eines jeweiligen Gasnetzabschnitts und können entsprechend an diese angepasst werden.

Ein erfindungsgemäßes System zur Bestimmung einer Gasbeschaffenheit in einem Gasnetzabschnitt zur Regelung von Verbrauchern und/oder von Erzeugern in dem Gasnetzabschnitt umfasst einen Gasnetzabschnitt, in welchem mindestens ein Verbraucher oder mindestens ein Erzeuger mit einer Regelschaltung, einer Einrichtung zur Übermittlung von Daten, und Messsensorik zur Bestimmung einer Gasbeschaffenheit, sowie mindestens ein weiterer Verbraucher oder mindestens ein weiterer Erzeuger mit zumindest einer Regelschaltung und einer Einrichtung zur Übermittlung von Daten angeordnet sind; und eine zentrale Einheit. Das erfindungsgemäße System ist zur Durchführung des erfindungsgemäßen Verfahrens eingerichtet. Überdies kann das erfindungsgemäße System auch zwei oder mehr Verbraucher oder Erzeuger mit jeweils einer Regelschaltung, einer Einrichtung zur Übermittlung von Daten, und Messsensorik zur Bestimmung einer Gasbeschaffenheit, sowie zwei oder mehr weitere Verbraucher oder Erzeuger umfassen.

### KURZE BESCHREIBUNG DER FIGUREN

Figuren 1 bis 5 zeigen schematisch Ausführungsformen des Verfahrens, sowie Ausführungsformen des Systems.
Figur 1 zeigt ein Flussdiagramm einer Ausführungsform eines Verfahrens zur Bestimmung einer Gasbeschaffenheit in einem Gasnetzabschnitt zur Regelung von Verbrauchern und/oder von Erzeugern in dem Gasnetzabschnitt.
Figur 2 zeigt ein Blockdiagramm zur Illustration einer Ausführungsform eines Systems zur Bestimmung einer Gasbeschaffenheit in einem Gasnetzabschnitt zur Regelung von Verbrauchern und/oder von Erzeugern in dem Gasnetzabschnitt.
Figur 3 zeigt ein Blockdiagramm zur Illustration einer weiteren Ausführungsform eines Systems zur Bestimmung einer Gasbeschaffenheit in einem Gasnetzabschnitt zur Regelung von Verbrauchern und/oder von Erzeugern in dem Gasnetzabschnitt.
Figur 4 zeigt ein Blockschaltbild eines Gasbrenners gemäß einer Ausführungsform eines Verbrauchers mit einer Messsensorik.
Figur 5 zeigt ein Blockschaltbild eines Gasbrenners gemäß einer Ausführungsform eines Verbrauchers ohne eine Messsensorik.

### DETAILLIERTE BESCHREIBUNG DER FIGUREN UND BEVORZUGTER AUSFÜHRUNGSBEISPIELE

Im Folgenden werden Beispiele bzw. Ausführungsbeispiele der vorliegenden Erfindung detailliert unter Bezugnahme auf die beigefügten Figuren beschrieben. Gleiche bzw. ähnliche Elemente in den Figuren können hierbei mit gleichen Bezugszeichen bezeichnet sein, manchmal allerdings auch mit unterschiedlichen Bezugszeichen.

Es sei hervorgehoben, dass die vorliegende Erfindung jedoch in keiner Weise auf die im Folgenden beschriebenen Ausführungsbeispiele und deren Ausführungsmerkmale begrenzt bzw. eingeschränkt ist, sondern weiterhin Modifikationen der Ausführungsbeispiele umfasst, insbesondere diejenigen, die durch Modifikation der Merkmale der beschriebenen Beispiele bzw. durch Kombination einzelner oder mehrerer Merkmale der beschriebenen Beispiele im Rahmen des Schutzumfanges der Ansprüche umfasst sind.

Figur 1 zeigt ein Flussdiagramm einer Ausführungsform eines Verfahrens zur Bestimmung einer Gasbeschaffenheit in einem Gasnetzabschnitt zur Regelung von Verbrauchern und/oder von Erzeugern in dem Gasnetzabschnitt.

In Schritt S101 wird eine Gasbeschaffenheit in einem Gasnetzabschnitt durch mindestens einen Verbraucher oder mindestens einen Erzeuger bestimmt. Das Bestimmen der Gasbeschaffenheit in Schritt S101 erfolgt dabei direkt durch den mindestens einen Verbraucher oder den mindestens einen Erzeuger anhand interner Messsensorik. Die Gasbeschaffenheit kann dabei in jedem Betriebszustand des mindestens einen Verbrauchers oder des mindestens einen Erzeugers bestimmt werden. In einer bevorzugten Ausführungsform kann in Schritt S101 jedoch die Gasbeschaffenheit insbesondere während eines Betriebs des mindestens einen Verbrauchers oder des mindestens einen Erzeugers bestimmt werden.

Indem die Gasbeschaffenheit direkt durch den mindestens einen Verbraucher oder den mindestens einen Erzeuger bestimmt wird, kann durch das erfindungsgemäße Verfahren vorteilhaft auf zusätzliche Messpunkte, Messgeräte oder auch Umrüstungen, beispielsweise von Gaszählern, verzichtet werden. Das erfindungsgemäße Verfahren erlaubt damit eine einfache Bestimmung und effiziente Überwachung der Gasbeschaffenheit in einem Gasnetzabschnitt.

In einer bevorzugten Ausführungsform kann das Bestimmen der Gasbeschaffenheit in Schritt S101 das Bestimmen einer Konzentration eines Zusatzgases und/oder das Bestimmen eines Brennwerts umfassen.

Die Art des Zusatzgases ist dabei erfindungsgemäß nicht eingeschränkt. In einer bevorzugten Ausführungsform kann das Zusatzgas ausgewählt sein aus einer Gruppe bestehend aus Wasserstoff, Stickstoff, Methan, Schwefel, Kohlenstoffmonoxid, Kohlenstoffdioxid und Propan. In einer besonders bevorzugten Ausführungsform kann das Zusatzgas aber Wasserstoff sein.

Motiviert durch eine langfristige Einsparung an CO₂-Emissionen, ist die Einspeisung klimaneutral erzeugten Wasserstoffs als Zusatzgas im bestehenden Erdgasnetz mit Volumenanteilen von bis zu 40 Vol.-% geplant. Wasserstoff unterscheidet sich in seinen Eigenschaften dabei stark von Erdgas als Grundgas. Wasserstoff weist beispielsweise einen im Vergleich zu Erdgas volumenbezogen niedrigeren Brennwert auf. Das bedeutet, um eine vergleichbare Leistung zu erzielen, muss der Volumenstrom an Brenngas im Fall einer Wasserstoffbeimengung erhöht werden. Außerdem ist die Reaktionskinetik der Verbrennung gegenüber reinem Erdgas verändert, wodurch etwa die Flammengeschwindigkeit, -länge, und -geometrie, sowie die Flammentemperatur, die Zündeigenschaften und die Wärmeabstrahlung stark beeinflusst werden. So ist insbesondere die Bestimmung der Gasbeschaffenheit durch den mindestens einen Verbraucher oder den mindestens einen Erzeuger im Hinblick auf mögliche Schwankungen der Wasserstoffkonzentration im Gasnetzabschnitt und dem damit möglicherweise stark variierenden Brennwert von Bedeutung.

In Schritt S102 werden dann die in Schritt S101 bestimmte Gasbeschaffenheit und die Positionsdaten des mindestens einen Verbrauchers oder des mindestens einen Erzeugers in Echtzeit an eine zentrale Einheit übermittelt. In einer bevorzugten Ausführungsform können die Positionsdaten anonymisiert sein, also beispielsweise lediglich die Zuordnung eines Gasanschlusses zu einem Bereich des Gasnetzabschnitts umfassen.

Das Verfahren umfasst weiterhin den Schritt S103 des Bestimmens der Gasbeschaffenheit in dem Gasnetzabschnitt durch die zentrale Einheit basierend auf der übermittelten Gasbeschaffenheit und den Positionsdaten. Dies kann insbesondere durch die Verbindung der durch den mindestens einen Verbraucher oder den mindestens einen Erzeuger bestimmten Gasbeschaffenheit mit den übermittelten Positionsdaten erfolgen.

In einer bevorzugten Ausführungsform können in der zentralen Einheit zusätzlich Informationen über eine Beschaffenheit des Gasnetzabschnitts gespeichert sein. Dann kann in Schritt S103 das Bestimmen der Gasbeschaffenheit unter Berücksichtigung der Informationen über die Beschaffenheit des Gasnetzabschnitts erfolgen. Informationen über die Beschaffenheit des Gasnetzabschnitts können beispielsweise Informationen über die Gruppierung von Geräten, d.h. Verbrauchern und/oder Erzeugern, in dem Gasnetzabschnitt sein.

Das Verfahren umfasst weiterhin den Schritt S104 des Ausgebens der Gasbeschaffenheit in dem Gasnetzabschnitt durch die zentrale Einheit an mindestens einen weiteren Verbraucher oder mindestens einen weiteren Erzeuger in dem Gasnetzabschnitt.

Und das Verfahren umfasst den Schritt S105 des Anpassens einer Regelung des mindestens einen weiteren Verbrauchers oder des mindestens einen weiteren Erzeugers in dem Gasnetzabschnitt anhand der ausgegebenen Gasbeschaffenheit.

In einer bevorzugten Ausführungsform kann das Anpassen der Regelung des mindestens einen weiteren Verbrauchers oder des mindestens einen weiteren Erzeugers in Schritt S105 umfassen: Ableiten einer Regelgröße für die Nutzung durch den mindestens einen weiteren Verbraucher oder den mindestens einen weiteren Erzeuger anhand der ausgegebenen Gasbeschaffenheit. In einer besonders bevorzugten Ausführungsform kann der mindestens eine weitere Verbraucher ein Gasbrenner sein, und die Regelgröße für die Nutzung kann eine Regelgröße zur Verbrennung sein. Dies wird beispielsweise anhand von Figur 5 näher beschrieben.

In einer überdies bevorzugten Ausführungsform kann das Anpassen der Regelung des mindestens einen weiteren Verbrauchers oder des mindestens einen weiteren Erzeugers in Schritt S105 umfassen: Abschalten des mindestens einen weiteren Verbrauchers bei Überschreiten oder Unterschreiten eines internen Grenzwertes durch die ausgegebene Gasbeschaffenheit.

In einer weiterhin bevorzugten Ausführungsform kann das Anpassen der Regelung des mindestens einen weiteren Verbrauchers oder des mindestens einen weiteren Erzeugers in Schritt S105 umfassen: Abgleichen von internen Messwerten des mindestens einen weiteren Verbrauchers oder des mindestens einen weiteren Erzeugers mit der ausgegebenen Gasbeschaffenheit zur Detektion und/oder Kompensation von Abweichungen interner Messsensorik.

In einer weiteren bevorzugten Ausführungsform kann das Anpassen der Regelung des mindestens einen weiteren Verbrauchers oder des mindestens einen weiteren Erzeugers in Schritt S105 umfassen: Stabilisieren der Gasbeschaffenheit in dem Gasnetzabschnitt durch den mindestens einen weiteren Erzeuger bei Überschreiten eines festgelegten Grenzwertes für den Gasnetzabschnitt durch die ausgegebene Gasbeschaffenheit.

In einer überdies bevorzugten Ausführungsform kann das Verfahren zusätzlich den Schritt umfassen: Anpassen von Wartungsintervallen des mindestens einen weiteren Verbrauchers oder des mindestens einen weiteren Erzeugers anhand der ausgegebenen Gasbeschaffenheit.

In einer weiteren bevorzugten Ausführungsform kann die Gasbeschaffenheit in Schritt S101 durch zwei oder mehr Verbraucher oder Erzeuger bestimmt werden und in Schritt S102 die Gasbeschaffenheiten dann zusammen mit den zugehörigen Positionsdaten in Echtzeit an die zentrale Einheit übermittelt werden. Aus den übermittelten Gasbeschaffenheiten und Positionsdaten kann dann in Schritt S103 eine gemittelte Gasbeschaffenheit in dem Gasnetzabschnitt bestimmt werden.

In einer weiteren bevorzugten Ausführungsform kann das Verfahren dann zusätzlich den Schritt umfassen: Bestimmen einer Differenz der in Schritt S102 übermittelten Gasbeschaffenheiten anhand eines festgelegten Grenzwertes und, bei Überschreiten oder Unterschreiten des festgelegten Grenzwertes, Ausgeben einer Fehlermeldung an den entsprechenden Verbraucher oder Erzeuger. Der festgelegte Grenzwert kann vorzugsweise eine maximale Abweichung von 10% zwischen den übermittelten Gasbeschaffenheiten festlegen, besonders bevorzugt von 5%.

In einer überdies bevorzugten Ausführungsform kann in Schritt S104 die Gasbeschaffenheit aber ebenso an zwei oder mehr weitere Verbraucher oder Erzeuger in dem Gasnetzabschnitt ausgegeben werden, wobei dann in Schritt S105 die Regelungen der zwei oder mehr Verbraucher oder Erzeuger in dem Gasnetzabschnitt anhand der ausgegebenen Gasbeschaffenheit angepasst werden können.

Figur 2 zeigt ein Blockdiagramm zur Illustration einer Ausführungsform eines Systems zur Bestimmung einer Gasbeschaffenheit in einem Gasnetzabschnitt zur Regelung von Verbrauchern und/oder von Erzeugern in dem Gasnetzabschnitt.

Das System 100 umfasst einen Verbraucher (V) 102, eine zentrale Einheit (Z) 101, sowie einen weiteren Verbraucher 103. Die beiden Verbraucher 102, 103 sind in einem gemeinsamen Gasnetzabschnitt angeordnet und weisen jeweils eine Regelschaltung, sowie eine Einrichtung zur Übermittlung von Daten (IP-Schnittstelle) auf. Der Verbraucher 102 weist zusätzlich eine Messsensorik zur Bestimmung einer Gasbeschaffenheit auf. An dieser Stelle sei angemerkt, dass die Ausführungsform in Figur 2 zwei Verbraucher umfasst, dies aber nicht einschränkend ist. Das System könnte alternativ ebenso zwei Erzeuger, oder auch einen Verbraucher und einen Erzeuger umfassen.

Mittels der Messsensorik wird durch den Verbraucher 102 eine Gasbeschaffenheit Gv bestimmt. Die Gasbeschaffenheit Gv wird gemeinsam mit den Positionsdaten P des Verbrauchers 102 in Echtzeit an die zentrale Einheit 101 übermittelt. Die zentrale Einheit 101 bestimmt dann anhand der Gasbeschaffenheit Gv und der Positionsdaten P die Gasbeschaffenheit in dem Gasnetzabschnitt Gz, in welchem die Verbraucher 102, 103 angeordnet sind. Die zentrale Einheit 101 gibt dann die Gasbeschaffenheit im Gasnetzabschnitt Gz an den weiteren Verbraucher 103 aus. Anhand der ausgegebenen Gasbeschaffenheit im Gasnetzabschnitt Gz passt der weitere Verbraucher 103 dann entsprechend seine Regelung an.

Figur 3 zeigt ein Blockdiagramm zur Illustration einer weiteren Ausführungsform eines Systems zur Bestimmung einer Gasbeschaffenheit in einem Gasnetzabschnitt zur Regelung von Verbrauchern und/oder von Erzeugern in dem Gasnetzabschnitt.

Im Unterschied zu dem in Figur 2 gezeigten System 100, weist das in Figur 3 gezeigte System 200 einen Verbraucher 202b und einen Erzeuger (E) 202a mit jeweils einer zusätzlichen internen Messsensorik zur Bestimmung einer Gasbeschaffenheit auf, sowie drei weitere Verbraucher und einen weiteren Erzeuger 203-206. Auch hier sei angemerkt, dass alternativ auch jeweils zwei Verbraucher oder zwei Erzeuger mit einer zusätzlichen internen Messsensorik, sowie auch unterschiedliche Anzahlen an weiteren Verbrauchern und Erzeugern denkbar sind. Ebenso ist auch die gesamte Anzahl an Verbrauchern und Erzeugern mit bzw. ohne zusätzliche Messsensorik nicht eingeschränkt. Diese wird von der Ausgestaltung des jeweiligen Gasnetzabschnitts abhängen.

Wie in Figur 3 gezeigt, wird jeweils eine Gasbeschaffenheit G_{V} und G_{E} durch den Verbraucher 202b und den Erzeuger 202a bestimmt und gemeinsam mit Positionsdaten P an die zentrale Einheit 201 übermittelt. Die zentrale Einheit 201 bestimmt dann eine gemittelte Gasbeschaffenheit G_{Z,M} aus den erhaltenen, individuell bestimmten Gasbeschaffenheiten G_{V/E} in Verbindung mit den jeweiligen Positionsdaten P. In einer bevorzugten Ausführungsform kann überdies die gemittelte Gasbeschaffenheit G_{Z,M} auch unter Berücksichtigung von in der zentralen Einheit 201 gespeicherten Informationen über eine Beschaffenheit des Gasnetzabschnitts erfolgen.

Die gemittelte Gasbeschaffenheit G_{Z,M} wird dann von der zentralen Einheit 201 an die weiteren Verbraucher 203, 204, 206 und den Erzeuger 205 ausgegeben. Die Regelungen der Verbraucher 203, 204, 206 und des Erzeugers 205 werden dann anhand der ausgegebenen gemittelten Gasbeschaffenheit G_{Z,M} angepasst.

Gemäß einer bevorzugten Ausführungsform kann durch die zentrale Einheit 201 weiterhin eine Differenz der übermittelten Gasbeschaffenheiten (G_{V}, G_{E}) anhand eines festgelegten Grenzwertes ermittelt werden und, bei Überschreiten oder Unterschreiten des festgelegten Grenzwertes, eine Fehlermeldung an den entsprechenden Verbraucher 202b oder Erzeuger 202a ausgegeben werden (jeweils gepunktete Linie). Der festgelegte Grenzwert kann vorzugsweise eine maximale Abweichung von 10% zwischen den übermittelten Gasbeschaffenheiten festlegen, besonders bevorzugt von 5%.

Figur 4 zeigt ein Blockschaltbild eines Gasbrenners gemäß einer Ausführungsform eines Verbrauchers mit einer Messsensorik.

Der Gasbrenner 300 besitzt eine Brennkammer 301 in der unter Zuführung eines Luft-Brenngas-Gemisches ein Verbrennungsvorgang ablaufen kann. In die Brennkammer 301 ragt eine Zündelektrode 302 hinein. Optional kann auch eine lonisationselektrode in dem Gasbrenner 300 vorgesehen sein, die zusätzlich in die Brennkammer hineinragt. Eine lonisationselektrode wird im Allgemeinen zur Flammenüberwachung eingesetzt.

Die Zündelektrode 302 steht mit einer Einrichtung zur Erzeugung einer Zündspannung 304 so in Verbindung, dass die Zündelektrode 302 von der Einrichtung zur Erzeugung der Zündspannung 304 getrennt werden kann. Dies kann durch eine zwischen der Zündelektrode 302 und der Einrichtung zur Erzeugung der Zündspannung 304 geschaltete Schalteranordnung 303 geschehen. Dabei kann die Schalteranordnung 303 insbesondere so eingerichtet sein, dass nach einer Trennung der Zündelektrode 302 von der Einrichtung zur Erzeugung der Zündspannung 304 die Zündelektrode 302 als eine passive Elektrode geschaltet ist.

Der Gasbrenner 300 weist außerdem eine Messeinrichtung 305 auf. Über die Messeinrichtung 305 kann unter Ausnutzung des genannten glühelektrische Effekts auf die Temperatur der Flamme an der Elektrode rückgeschlossen werden und so der Flammentemperaturverlauf bei entsprechend eingestelltem Lastwert gemessen werden. Hierzu steht die Schalteranordnung 303 mit der Messeinrichtung 305 in Verbindung und kann Signale von der Messeinrichtung 305 empfangen.

Die Messeinrichtung 305 steht weiterhin mit einer Regelschaltung 306 in Verbindung. Über die Regelschaltung 306 kann mittels einer Brennersteuerung 309 die Verbrennung im Gasbrenner 300 geregelt werden. Die Brennersteuerung 309 weist hierzu entsprechend eine Ventilsteuerung 310 zur Veränderung des Brenngasanteils im Luft-Brenngas-Gemisch auf, sowie eine Gebläsesteuerung 311 zur Variation des Luftanteils.

Die Regelschaltung 306 weist insbesondere eine Einrichtung zum Bestimmen einer Gasbeschaffenheit 307 auf. Die Einrichtung zum Bestimmen der Gasbeschaffenheit 307 ist mit der Messeinrichtung 305 verbunden und empfängt die ermittelten Messwerte zur Bestimmung der Flammentemperaturverläufe, welche mittels der Zündelektrode 302 in der Brennkammer 301 ermittelt wurden. In der Einrichtung zum Bestimmen der Gasbeschaffenheit 307 werden die Flammentemperaturverläufe ausgewertet und die Gasbeschaffenheit bestimmt. Die Gasbeschaffenheit kann dabei die Bestimmung einer Konzentration eines Zusatzgases, vorzugsweise Wasserstoff, und die Bestimmung eines aktuellen Brennwerts des Brenngases umfassen.

Basierend auf der bestimmten Gasbeschaffenheit kann in der Regelschaltung 306 eine Regelgröße für die Regelung der Verbrennung im Gasbrenner 300 abgeleitet werden. Die Regelgröße kann beispielsweise eine angepasste Luftzahl λ sein und/oder ein veränderter Volumenstrom. Durch die Beimengung von Wasserstoff verschiebt sich beispielsweise das Maximum der laminaren Flammengeschwindigkeit zu kleineren Lambda Werten, außerdem wird ein höherer Volumenstrom für eine mit reinem Erdgas vergleichbare Leistung benötigt.

Die Regelgröße wird dann durch die Regelschaltung 306 an die Brennersteuerung 309 übermittelt, welche dann über die Ventilsteuerung 310 und/oder die Gebläsesteuerung 311 die Verbrennung im Gasbrenner 300 entsprechend regeln bzw. an das veränderte Brenngas anpassen kann.

Die Einrichtung zur Bestimmung der Gasbeschaffenheit 307 ist überdies mit einer Einrichtung zur Übermittlung von Daten 308 verbunden, mittels welcher die bestimmte Gasbeschaffenheit und Positionsdaten des Gasbrenners 300 an eine zentrale Einheit, beispielsweise eine Cloud, übermittelt werden können. Die Einrichtung zur Übermittlung von Daten 308 kann überdies auch Daten von der Cloud empfangen, insbesondere eine Fehlermeldung zur Überprüfung der Messsensorik des Gasbrenners 300, d.h. beispielsweise der Zündelektrode 302, der Messeinrichtung 305 und der Einrichtung zur Bestimmung der Gasbeschaffenheit 307.

Figur 5 zeigt ein Blockschaltbild eines Gasbrenners gemäß einer Ausführungsform eines Verbrauchers ohne Messsensorik. Im Gegensatz zu dem in Figur 4 gezeigten Gasbrenner, weist der Gasbrenner 400 in Figur 5 keine Messeinrichtung und entsprechend keine Einrichtung zur Bestimmung einer Gasbeschaffenheit auf.

Analog zu dem Gasbrenner in Figur 4, besitzt auch der Gasbrenner 400 in Figur 5 eine Brennkammer 401 in der unter Zuführung eines Luft-Brenngas-Gemisches ein Verbrennungsvorgang ablaufen kann. In die Brennkammer 401 ragt ebenfalls eine Zündelektrode 402 hinein. Optional kann auch hier eine lonisationselektrode in dem Gasbrenner 400 vorgesehen sein, die zusätzlich in die Brennkammer hineinragt. Eine lonisationselektrode wird im Allgemeinen zur Flammenüberwachung eingesetzt.

Die Zündelektrode 402 steht mit einer Einrichtung zur Erzeugung einer Zündspannung 404 so in Verbindung, dass die Zündelektrode 402 von der Einrichtung zur Erzeugung der Zündspannung 404 getrennt werden kann. Dies kann durch eine zwischen der Zündelektrode 402 und der Einrichtung zur Erzeugung der Zündspannung 404 geschaltete Schalteranordnung 403 geschehen. Dabei kann die Schalteranordnung 403 insbesondere so eingerichtet sein, dass nach einer Trennung der Zündelektrode 402 von der Einrichtung zur Erzeugung der Zündspannung 404 die Zündelektrode 402 als eine passive Elektrode geschaltet ist.

Der Gasbrenner 400 weist weiterhin ebenfalls eine Regelschaltung 405 auf. Über die Regelschaltung 405 kann mittels einer Brennersteuerung 409 die Verbrennung im Gasbrenner 400 geregelt werden. Die Brennersteuerung 409 weist hierzu entsprechend eine Ventilsteuerung 407 zur Veränderung des Brenngasanteils im Luft-Brenngas-Gemisch auf, sowie eine Gebläsesteuerung 408 zur Variation des Luftanteils.

Die Regelschaltung 405 weist ebenfalls eine Einrichtung zur Übermittlung von Daten 406 auf, mittels welcher eine Gasbeschaffenheit im Gasnetzabschnitt von einer zentralen Einheit, beispielsweise einer Cloud, empfangen werden kann.

Basierend auf der Gasbeschaffenheit im Gasnetzabschnitt kann dann die Regelschaltung 405 eine Regelgröße für die Regelung der Verbrennung im Gasbrenner 400 ableiten. Die Regelgröße kann, wie oben bereits erwähnt, beispielsweise eine angepasste Luftzahl λ sein und/oder ein veränderter Volumenstrom.

Die Regelgröße wird dann durch die Regelschaltung 405 an die Brennersteuerung 409 übermittelt, welche dann über die Ventilsteuerung 407 und/oder die Gebläsesteuerung 408 die Verbrennung im Gasbrenner 400 entsprechend regeln bzw. an das veränderte Brenngas anpassen kann.

An dieser Stelle sei angemerkt, dass die Figuren 4 und 5 zwar jeweils Ausführungsformen von Verbrauchern in einem Gasnetzabschnitt darstellen, die Ausführungsformen des Verfahrens und des Systems jedoch gleichermaßen auf Verbraucher und Erzeuger in einem Gasnetzabschnitt gerichtet sind.

### BEZUGSZEICHEN

- 100: System zur Bestimmung einer Gasbeschaffenheit
- 101: zentrale Einheit
- 102: Verbraucher mit Messsensorik
- 103: weiterer Verbraucher
- 200: System zur Bestimmung einer Gasbeschaffenheit
- 201: zentrale Einheit
- 202a: Erzeuger mit Messsensorik
- 202b: Verbraucher mit Messsensorik
- 203: weiterer Verbraucher
- 204: weiterer Verbraucher
- 205: weiterer Erzeuger
- 206: weiterer Verbraucher
- 300: Gasbrenner
- 301: Brennkammer
- 302: Zündelektrode
- 303: Schalteranordnung
- 304: Einrichtung zur Erzeugung einer Zündspannung
- 305: Messeinrichtung
- 306: Regelschaltung
- 307: Einrichtung zum Bestimmen einer Gasbeschaffenheit
- 308: Einrichtung zur Übermittlung von Daten
- 309: Brennersteuerung
- 310: Ventilsteuerung
- 311: Gebläsesteuerung
- 400: Gasbrenner
- 401: Brennkammer
- 402: Zündelektrode
- 403: Schalteranordnung
- 404: Einrichtung zur Erzeugung einer Zündspannung
- 405: Regelschaltung
- 406: Einrichtung zur Übermittlung von Daten
- 407: Ventilsteuerung
- 408: Gebläsesteuerung
- 409: Brennersteuerung
- V: Verbraucher
- E: Erzeuger
- P: Positionsdaten
- G_{V/E}: durch Verbraucher oder Erzeuger bestimmte Gasbeschaffenheit
- G_{Z}: durch zentrale Einheit bestimmte Gasbeschaffenheit im Gasnetzabschnitt
- G_{Z,M}: durch zentrale Einheit bestimmte gemittelte Gasbeschaffenheit im Gasnetzabschnitt

## Patentansprüche

1. Verfahren zur Bestimmung einer Gasbeschaffenheit in einem Gasnetzabschnitt (Gz) zur Regelung von Verbrauchern (V, 103, 203, 204, 206, 400) und/oder von Erzeugern (E, 205) in dem Gasnetzabschnitt, **dadurch gekennzeichnet, dass** das Verfahren umfasst:
a) Bestimmen (S101) einer Gasbeschaffenheit (G_{V/E}) durch mindestens einen Verbraucher (V, 102, 202b, 300) oder mindestens einen Erzeuger (E, 202a) in dem Gasnetzabschnitt;
b) Übermitteln (S102) der in Schritt a) bestimmten Gasbeschaffenheit (G_{V/E}) und von Positionsdaten (P) des mindestens einen Verbrauchers (V, 102, 202b, 300) oder des mindestens einen Erzeugers (E, 202a) in Echtzeit an eine zentrale Einheit (Z, 101, 201);
c) Bestimmen (S103) der Gasbeschaffenheit in dem Gasnetzabschnitt (Gz) durch die zentrale Einheit (Z, 101, 201) basierend auf der übermittelten Gasbeschaffenheit (G_{V/E}) und den Positionsdaten (P);
d) Ausgeben (S104) der Gasbeschaffenheit in dem Gasnetzabschnitt (Gz) durch die zentrale Einheit (Z, 101, 201) an mindestens einen weiteren Verbraucher (V, 103, 203, 204, 206, 400) oder mindestens einen weiteren Erzeuger (E, 205) in dem Gasnetzabschnitt; und
e) Anpassen (S105) einer Regelung des mindestens einen weiteren Verbrauchers (V, 103, 203, 204, 206, 400) oder des mindestens einen weiteren Erzeugers (E, 205) in dem Gasnetzabschnitt anhand der ausgegebenen Gasbeschaffenheit (Gz).

2. Verfahren nach Anspruch 1, **dadurch gekennzeichnet, dass** das Bestimmen (S101) der Gasbeschaffenheit (G_{V/E}) in Schritt a) das Bestimmen einer Konzentration eines Zusatzgases und/oder das Bestimmen eines Brennwerts umfasst, wobei optional das Zusatzgas ausgewählt ist aus einer Gruppe bestehend aus Wasserstoff, Stickstoff, Methan, Schwefel, Kohlenstoffmonoxid, Kohlenstoffdioxid und Propan.

3. Verfahren nach Anspruch 1 oder 2, **dadurch gekennzeichnet, dass** in Schritt a) die Gasbeschaffenheit (G_{V/E}) während eines Betriebs des mindestens einen Verbrauchers (V, 102, 202b, 300) oder des mindestens einen Erzeugers (E, 202a) bestimmt wird.

4. Verfahren nach zumindest einem der Ansprüche 1 bis 3, **dadurch gekennzeichnet, dass** in der zentralen Einheit (Z, 101, 201) zusätzlich Informationen über eine Beschaffenheit des Gasnetzabschnitts gespeichert sind und in Schritt c) das Bestimmen (S103) der Gasbeschaffenheit (Gz) unter Berücksichtigung der Informationen über die Beschaffenheit des Gasnetzabschnitts erfolgt.

5. Verfahren nach zumindest einem der Ansprüche 1 bis 4, **dadurch gekennzeichnet, dass** das Anpassen (S105) der Regelung des mindestens einen weiteren Verbrauchers (V, 103, 203, 204, 206, 400) oder des mindestens einen weiteren Erzeugers (E, 205) in Schritt e) umfasst: Ableiten einer Regelgröße für die Nutzung durch den mindestens einen weiteren Verbraucher (V, 103, 203, 204, 206, 400) oder den mindestens einen weiteren Erzeuger (E, 205) anhand der ausgegebenen Gasbeschaffenheit (Gz).

6. Verfahren nach Anspruch 5, **dadurch gekennzeichnet, dass** der mindestens eine weitere Verbraucher (V, 103, 203, 204, 206, 400) ein Gasbrenner (400) ist, und die Regelgröße für die Nutzung eine Regelgröße zur Verbrennung ist.

7. Verfahren nach zumindest einem der Ansprüche 1 bis 6, **dadurch gekennzeichnet, dass** das Anpassen (S105) der Regelung des mindestens einen weiteren Verbrauchers (V, 103, 203, 204, 206, 400) oder des mindestens einen weiteren Erzeugers (E, 205) in Schritt e) umfasst: Abschalten des mindestens einen weiteren Verbrauchers (V, 103, 203, 204, 206, 400) bei Überschreiten oder Unterschreiten eines internen Grenzwertes durch die ausgegebene Gasbeschaffenheit (Gz).

8. Verfahren nach zumindest einem der Ansprüche 1 bis 7, **dadurch gekennzeichnet, dass** das Anpassen (S105) der Regelung des mindestens einen weiteren Verbrauchers (V, 103, 203, 204, 206, 400) oder des mindestens einen weiteren Erzeugers (E, 205) in Schritt e) umfasst: Abgleichen von internen Messwerten des mindestens einen weiteren Verbrauchers (V, 103, 203, 204, 206, 400) oder des mindestens einen weiteren Erzeugers (E, 205) mit der ausgegebenen Gasbeschaffenheit (Gz) zur Detektion und/oder Kompensation von Abweichungen interner Messsensorik (302, 305, 307).

9. Verfahren nach zumindest einem der Ansprüche 1 bis 8, **dadurch gekennzeichnet, dass** das Anpassen (S105) der Regelung des mindestens einen weiteren Verbrauchers (V, 103, 203, 204, 206, 400) oder des mindestens einen weiteren Erzeugers (E, 205) in Schritt e) umfasst: Stabilisieren der Gasbeschaffenheit im Gasnetzabschnitt durch den mindestens einen weiteren Erzeuger (E, 205) bei Überschreiten eines festgelegten Grenzwertes für den Gasnetzabschnitt durch die ausgegebene Gasbeschaffenheit (Gz).

10. Verfahren nach zumindest einem der Ansprüche 1 bis 9, **dadurch gekennzeichnet, dass** das Verfahren zusätzlich den Schritt umfasst: Anpassen von Wartungsintervallen des mindestens einen weiteren Verbrauchers (V, 103, 203, 204, 206, 400) oder des mindestens einen weiteren Erzeugers (E, 205) anhand der ausgegebenen Gasbeschaffenheit (Gz).

11. Verfahren nach zumindest einem der Ansprüche 1 bis 10, **dadurch gekennzeichnet, dass** die Positionsdaten (P) des mindestens einen Verbrauchers (V, 102, 202b, 300) oder des mindestens einen Erzeugers (E, 202a) anonymisierte Positionsdaten sind.

12. Verfahren nach zumindest einem der Ansprüche 1 bis 11, **dadurch gekennzeichnet, dass** in Schritt a) die Gasbeschaffenheit (G_{V/E}) durch zwei oder mehr Verbraucher (V, 102, 202b, 300) oder Erzeuger (E, 202a) bestimmt wird, wobei in Schritt b) die in Schritt a) bestimmten Gasbeschaffenheiten (Gv, Gε) und die Positionsdaten (P) der zwei oder mehr Verbraucher (V, 102, 202b, 300) oder Erzeuger (E, 202a) an die zentrale Einheit (Z, 101, 201) in Echtzeit übermittelt werden und in Schritt c) eine gemittelte Gasbeschaffenheit (G_{Z,M}) in dem Gasnetzabschnitt durch die zentrale Einheit (Z, 101, 201) bestimmt wird.

13. Verfahren nach Anspruch 12, **dadurch gekennzeichnet, dass** das Verfahren zusätzlich den Schritt umfasst: Bestimmen einer Differenz der in Schritt b) übermittelten Gasbeschaffenheiten (G_{V}, G_{E}) anhand eines festgelegten Grenzwertes und, bei Überschreiten oder Unterschreiten des festgelegten Grenzwertes, Ausgeben einer Fehlermeldung durch die zentrale Einheit (Z, 101, 201).

14. Verfahren nach zumindest einem der Ansprüche 1 bis 13, **dadurch gekennzeichnet, dass** in Schritt d) die Gasbeschaffenheit (Gz) an zwei oder mehr weitere Verbraucher (V, 103, 203, 204, 206, 400) oder Erzeuger (E, 205) in dem Gasnetzabschnitt ausgegeben wird, wobei in Schritt e) die Regelungen der zwei oder mehr weiteren Verbraucher (V, 103, 203, 204, 206, 400) oder Erzeuger (E, 205) in dem Gasnetzabschnitt anhand der ausgegebenen Gasbeschaffenheit (Gz) angepasst werden.

15. System (100, 200) zur Bestimmung einer Gasbeschaffenheit in einem Gasnetzabschnitt (Gz) zur Regelung von Verbrauchern (V, 103, 203, 204, 206, 400) und/oder von Erzeugern (E, 205) in dem Gasnetzabschnitt, wobei das System umfasst:
- einen Gasnetzabschnitt, in welchem mindestens ein Verbraucher (V, 102, 202b, 300) oder mindestens ein Erzeuger (E, 202a) mit einer Regelschaltung (306), einer Einrichtung zur Übermittlung von Daten (308), und Messsensorik zur Bestimmung einer Gasbeschaffenheit (302, 305, 307), sowie mindestens ein weiterer Verbraucher (V, 103, 203, 204, 206, 400) oder mindestens ein weiterer Erzeuger (E, 205) mit zumindest einer Regelschaltung (405) und einer Einrichtung zur Übermittlung von Daten (406) angeordnet sind; und
- eine zentrale Einheit (Z, 101, 201),
**dadurch gekennzeichnet, dass** das System (100, 200) zur Durchführung eines Verfahrens nach zumindest einem der Ansprüche 1 bis 14 eingerichtet ist.

## Claims

1. Method for determining a gas condition in a gas network section (Gz) for controlling consumers (V, 103, 203, 204, 206, 400) and/or generators (E, 205) in the gas network section, **characterized in that** the method comprises:
a) determining (S101) a gas condition (G_{V/E}) by at least one consumer (V, 102, 202b, 300) or at least one generator (E, 202a) in the gas network section;
b) transmitting (S102) the gas condition (G_{V/E}) determined in step a) and position data (P) of the at least one consumer (V, 102, 202b, 300) or of the at least one generator (E, 202a) in real time to a central unit (Z, 101, 201);
c) determining (S103) the gas condition in the gas network section (Gz) by the central unit (Z, 101, 201) on the basis of the transmitted gas condition (G_{V/E}) and the position data (P);
d) outputting (S104) the gas condition in the gas network section (Gz) by the central unit (Z, 101, 201) to at least one further consumer (V, 103, 203, 204, 206, 400) or at least one further generator (E, 205) in the gas network section; and
e) adapting (S105) a control of the at least one further consumer (V, 103, 203, 204, 206, 400) or of the at least one further generator (E, 205) in the gas network section on the basis of the output gas condition (Gz).

2. Method according to Claim 1, **characterized in that** the determination (S101) of the gas condition (G_{V/E}) in step a) comprises the determination of a concentration of an additional gas and/or the determination of a calorific value, wherein optionally the additional gas is selected from a group consisting of hydrogen, nitrogen, methane, sulphur, carbon monoxide, carbon dioxide and propane.

3. Method according to Claim 1 or 2, **characterized in that** in step a) the gas condition (G_{V/E}) is determined during operation of the at least one consumer (V, 102, 202b, 300) or of the at least one generator (E, 202a).

4. Method according to at least one of Claims 1 to 3, **characterized in that** information about a condition of the gas network section is additionally stored in the central unit (Z, 101, 201) and in step c) the determination (S103) of the gas condition (Gz) is carried out taking into consideration the information about the condition of the gas network section.

5. Method according to at least one of Claims 1 to 4, **characterized in that** the adaptation (S105) of the control of the at least one further consumer (V, 103, 203, 204, 206, 400) or of the at least one further generator (E, 205) in step e) comprises: deriving a controlled variable for use by the at least one further consumer (V, 103, 203, 204, 206, 400) or the at least one further generator (E, 205) on the basis of the output gas condition (Gz).

6. Method according to Claim 5, **characterized in that** the at least one further consumer (V, 103, 203, 204, 206, 400) is a gas burner (400), and the controlled variable for use is a controlled variable for combustion.

7. Method according to at least one of Claims 1 to 6, **characterized in that** the adaptation (S105) of the control of the at least one further consumer (V, 103, 203, 204, 206, 400) or of the at least one further generator (E, 205) in step e) comprises: switching off the at least one further consumer (V, 103, 203, 204, 206, 400) when the output gas condition (Gz) exceeds or falls below an internal limit value.

8. Method according to at least one of Claims 1 to 7, **characterized in that** the adaptation (S105) of the control of the at least one further consumer (V, 103, 203, 204, 206, 400) or of the at least one further generator (E, 205) in step e) comprises: comparing internal measured values of the at least one further consumer (V, 103, 203, 204, 206, 400) or of the at least one further generator (E, 205) with the output gas condition (Gz) for detecting and/or compensating deviations of internal measuring sensors (302, 305, 307).

9. Method according to at least one of Claims 1 to 8, **characterized in that** the adaptation (S105) of the control of the at least one further consumer (V, 103, 203, 204, 206, 400) or of the at least one further generator (E, 205) in step e) comprises: stabilizing the gas condition in the gas network section by the at least one further generator (E, 205) when the output gas condition (Gz) exceeds a defined limit value for the gas network section.

10. Method according to at least one of Claims 1 to 9, **characterized in that** the method additionally comprises the step of: adapting maintenance intervals of the at least one further consumer (V, 103, 203, 204, 206, 400) or of the at least one further generator (E, 205) on the basis of the output gas condition (Gz).

11. Method according to at least one of Claims 1 to 10, **characterized in that** the position data (P) of the at least one consumer (V, 102, 202b, 300) or of the at least one generator (E, 202a) are anonymized position data.

12. Method according to at least one of Claims 1 to 11, **characterized in that** in step a) the gas condition (G_{V/E}) is determined by two or more consumers (V, 102, 202b, 300) or generators (E, 202a), wherein in step b) the gas conditions (GV, Gε) determined in step a) and the position data (P) of the two or more consumers (V, 102, 202b, 300) or generators (E, 202a) are transmitted to the central unit (Z, 101, 201) in real time and in step c) an averaged gas condition (G_{Z,M}) in the gas network section is determined by the central unit (Z, 101, 201).

13. Method according to Claim 12, **characterized in that** the method additionally comprises the step of: determining a difference between the gas conditions (GV, Gε) transmitted in step b) on the basis of a defined limit value and, when the defined limit value is exceeded or fallen below, outputting an error message by the central unit (Z, 101, 201).

14. Method according to at least one of Claims 1 to 13, **characterized in that** in step d) the gas condition (Gz) is output to two or more further consumers (V, 103, 203, 204, 206, 400) or generators (E, 205) in the gas network section, wherein in step e) the controls of the two or more further consumers (V, 103, 203, 204, 206, 400) or generators (E, 205) in the gas network section are adapted on the basis of the output gas condition (Gz).

15. System (100, 200) for determining a gas condition in a gas network section (Gz) for controlling consumers (V, 103, 203, 204, 206, 400) and/or generators (E, 205) in the gas network section, wherein the system comprises:
- a gas network section in which at least one consumer (V, 102, 202b, 300) or at least one generator (E, 202a) is connected to a controlling circuit (306), a device for transmitting data (308), and measuring sensors for determining a gas condition (302, 305, 307), and at least one further consumer (V, 103, 203, 204, 206, 400) or at least one generator (E, 205) having at least one controlling circuit (405) and a device for transmitting data (406); and
- a central unit (Z, 101, 201),
**characterized in that** the system (100, 200) is set up to carry out a method according to at least one of Claims 1 to 14.

## Revendications

1. Procédé de détermination d'un état de gaz dans une section de réseau de gaz (Gz) pour le contrôle de consommateurs (V, 103, 203, 204, 206, 400) et/ou de producteurs (E, 205) dans la section de réseau de gaz, **caractérisé en ce que** le procédé comprend:
a) la détermination (S101) d'un état de gaz (G_{V/E}) par au moins un consommateur (V, 102, 202b, 300) ou au moins un producteur (E, 202a) dans la section de réseau de gaz ;
b) la transmission (S102) de l'état de gaz (G_{V/E}) déterminé à l'étape a) et de données de position (P) de l'au moins un consommateur (V, 102, 202b, 300) ou de l'au moins un producteur (E, 202a) en temps réel à une unité centrale (Z, 101, 201) ;
c) la détermination (S103) de l'état de gaz dans la section de réseau de gaz (Gz) par l'unité centrale (Z, 101, 201) sur la base de l'état de gaz (G_{V/E}) transmis et des données de position (P) ;
d) la sortie (S104) de l'état de gaz dans la section de réseau de gaz (Gz) par l'unité centrale (Z, 101, 201) à au moins un autre consommateur (V, 103, 203, 204, 206, 400) ou au moins un autre producteur (E, 205) dans la section de réseau de gaz ; et
e) l'adaptation (S105) d'un contrôle de l'au moins un autre consommateur (V, 103, 203, 204, 206, 400) ou de l'au moins un autre producteur (E, 205) dans la section de réseau de gaz à l'aide de l'état de gaz (Gz) sorti.

2. Procédé selon la revendication 1, **caractérisé en ce que** la détermination (S101) de l'état de gaz (G_{V/E}) à l'étape a) comprend la détermination d'une concentration d'un gaz d'appoint et/ou la détermination d'une valeur calorifique, le gaz d'appoint étant éventuellement choisi dans un groupe constitué par l'hydrogène, l'azote, le méthane, le soufre, le monoxyde de carbone, le dioxyde de carbone et le propane.

3. Procédé selon la revendication 1 ou 2, **caractérisé en ce qu'**à l'étape a), l'état de gaz (G_{V/E}) est déterminé pendant un fonctionnement de l'au moins un consommateur (V, 102, 202b, 300) ou de l'au moins un producteur (E, 202a).

4. Procédé selon au moins l'une quelconque des revendications 1 à 3, **caractérisé en ce que** des informations sur un état de la section de réseau de gaz sont en outre stockées dans l'unité centrale (Z, 101, 201) et à l'étape c), la détermination (S103) de l'état de gaz (Gz) a lieu en tenant compte des informations sur l'état de la section de réseau de gaz.

5. Procédé selon au moins l'une quelconque des revendications 1 à 4, **caractérisé en ce que** l'adaptation (S105) de le contrôle de l'au moins un autre consommateur (V, 103, 203, 204, 206, 400) ou de l'au moins un autre producteur (E, 205) à l'étape e) comprend: la dérivation d'une grandeur de régulation pour l'utilisation par l'au moins un autre consommateur (V, 103, 203, 204, 206, 400) ou l'au moins un autre producteur (E, 205) à l'aide de l'état de gaz (Gz) sorti.

6. Procédé selon la revendication 5, **caractérisé en ce que** l'au moins un autre consommateur (V, 103, 203, 204, 206, 400) est un brûleur à gaz (400) et la grandeur de régulation pour l'utilisation est une grandeur de régulation pour la combustion.

7. Procédé selon au moins l'une quelconque des revendications 1 à 6, **caractérisé en ce que** l'adaptation (S105) de le contrôle de l'au moins un autre consommateur (V, 103, 203, 204, 206, 400) ou de l'au moins un autre producteur (E, 205) à l'étape e) comprend: la coupure de l'au moins un autre consommateur (V, 103, 203, 204, 206, 400) en cas de dépassement ou de sous-dépassement d'une valeur limite interne par l'état de gaz (Gz) sorti.

8. Procédé selon au moins l'une quelconque des revendications 1 à 7, **caractérisé en ce que** l'adaptation (S105) de le contrôle de l'au moins un autre consommateur (V, 103, 203, 204, 206, 400) ou de l'au moins un autre producteur (E, 205) à l'étape e) comprend : la comparaison de valeurs de mesure internes de l'au moins un autre consommateur (V, 103, 203, 204, 206, 400) ou de l'au moins un autre producteur (E, 205) avec l'état de gaz (Gz) sorti pour la détection et/ou la compensation d'écarts de capteurs de mesure internes (302, 305, 307).

9. Procédé selon au moins l'une quelconque des revendications 1 à 8, **caractérisé en ce que** l'adaptation (S105) de le contrôle de l'au moins un autre consommateur (V, 103, 203, 204, 206, 400) ou de l'au moins un autre producteur (E, 205) à l'étape e) comprend: la stabilisation de l'état de gaz dans la section de réseau de gaz par l'au moins un autre producteur (E, 205) en cas de dépassement d'une valeur limite fixée pour la section de réseau de gaz par l'état de gaz (Gz) sorti.

10. Procédé selon au moins l'une quelconque des revendications 1 à 9, **caractérisé en ce que** le procédé comprend en outre l'étape: l'adaptation d'intervalles de maintenance de l'au moins un autre consommateur (V, 103, 203, 204, 206, 400) ou de l'au moins un autre producteur (E, 205) à l'aide de l'état de gaz (Gz) sorti.

11. Procédé selon au moins l'une quelconque des revendications 1 à 10, **caractérisé en ce que** les données de position (P) de l'au moins un consommateur (V, 102, 202b, 300) ou de l'au moins un producteur (E, 202a) sont des données de position anonymisées.

12. Procédé selon au moins l'une quelconque des revendications 1 à 11, **caractérisé en ce qu'**à l'étape a), l'état de gaz (G_{V/E}) est déterminé par deux consommateurs (V, 102, 202b, 300) ou producteurs (E, 202a) ou plus, à l'étape b), les états de gaz (GV, Gε) déterminés à l'étape a) et les données de position (P) des deux consommateurs (V, 102, 202b, 300) ou producteurs (E, 202a) ou plus étant transmises à l'unité centrale (Z, 101, 201) en temps réel et à l'étape c), un état de gaz (G_{Z,M}) moyen dans la section de réseau de gaz étant déterminé par l'unité centrale (Z, 101, 201).

13. Procédé selon la revendication 12, **caractérisé en ce que** le procédé comprend en outre l'étape: la détermination d'une différence des états de gaz (GV, Gε) transmis à l'étape b) à l'aide d'une valeur limite définie et, en cas de dépassement ou de sous-dépassement de la valeur limite définie, la sortie d'un message d'erreur par l'unité centrale (Z, 101, 201).

14. Procédé selon au moins l'une quelconque des revendications 1 à 13, **caractérisé en ce qu'**à l'étape d), l'état de gaz (Gz) est sorti à deux autres consommateurs (V, 103, 203, 204, 206, 400) ou producteurs (E, 205) ou plus dans la section de réseau de gaz, à l'étape e), les régulations des deux autres consommateurs (V, 103, 203, 204, 206, 400) ou producteurs (E, 205) ou plus dans la section de réseau de gaz étant adaptées à l'aide de l'état de gaz (Gz) sorti.

15. Système (100, 200) de détermination d'un état de gaz dans une section de réseau de gaz (Gz) pour le contrôle de consommateurs (V, 103, 203, 204, 206, 400) et/ou de producteurs (E, 205) dans la section de réseau de gaz, le système comprenant:
- une section de réseau de gaz, dans laquelle au moins un consommateur (V, 102, 202b, 300) ou au moins un producteur (E, 202a) avec un circuit de régulation (306), un dispositif de transmission de données (308), et la détermination d'un état de gaz (302, 305, 307), ainsi qu'au moins un autre consommateur (V, 103, 203, 204, 206, 400) ou un producteur (E, 205) avec au moins un circuit de régulation (405) et pour la transmission de données (406) ; et
- une unité centrale (Z, 101, 201),
**caractérisé en ce que** le système (100, 200) est conçu pour la mise en oeuvre d'un procédé selon au moins l'une quelconque des revendications 1 à 14.
